# FASCICULE DE BREVET EUROPEEN

(11) **EP 3 580 506 B1**
(45) Date de publication et mention de la délivrance du brevet: **26.05.2021**
(21) Numéro de dépôt: 18707949.6
(22) Date de dépôt: 05.02.2018
(51) Int. Cl.: F25D 11/00

(54) **ARMOIRE RÉFRIGÉRÉE TRANSPORTABLE**
TRANSPORTIERBARER KÜHLSCHRANK
TRANSPORTABLE REFRIGERATED CABINET

(30) Priorité: 10.02.2017 FR 1700153
(43) Date de publication de la demande: 18.12.2019
(73) Titulaire: Floquet, Benoit, 64160 Buros (FR)
(72) Inventeur: Floquet, Benoit, 64160 Buros (FR)
(74) Mandataire: Touroude, Magali Linda
(86) Numéro de dépôt international: PCT/FR2018/000012
(87) Numéro de publication internationale: WO 2018/146389

(56) Documents cités:
- EP-A1- 2 638 825
- WO-A1-2005/044060
- FR-A1- 2 689 221

## Description

### Domaine de l'invention

La présente invention concerne une armoire réfrigérée pliable et facilement transportable. Plus particulièrement, il s'agit d'un dispositif comprenant une structure à casiers fermés comportant un système d'ouverture sécurisé.

### Brève description de l'antériorité

Avec le développement des courses en ligne et des livraisons de produits frais, s'est imposée la nécessité de pouvoir entreposer des denrées périssables dans des structures réfrigérées accessibles aux clients.

C'est en réponse à ce besoin que les consignes réfrigérées se sont multipliées, au cours de ces dernières années, aux abords des supermarchés. Le brevet FR2689221 présente un tel dispositif : il s'agit d'une armoire glacière divisée en compartiments réfrigérés et modulables, chaque casier étant muni d'une porte pouvant être déverrouillée grâce à une serrure mécanique à clé ou une serrure électromagnétique. Ces dispositifs ont cependant pour inconvénient d'être volumineux et encombrant et surtout, de ne pas pouvoir être déplacés. Ils ne peuvent donc pas être utilisés dans différents lieux de livraison.

D'autres inventions résolvent l'inconvénient de l'encombrement en proposant des structures réfrigérées pliables. C'est ainsi que le brevet US6426699 présente un dispositif destiné à être fixé sur le mur d'un bâtiment pour le stockage des marchandises livrées et ayant la particularité de pouvoir être déployé lorsqu'il est utilisé et replié ensuite grâce à un système de parois pliables isolantes. Ce dispositif comprend en outre un système de verrouillage du casier.

Pour autant, ces dispositifs restent limités dans leur utilisation puisqu'ils ne peuvent pas être déplacés et utilisés dans différents lieux de livraison.

Des armoires réfrigérées pliables et transportables ont donc été conçues, comme celle présentée dans le brevet CN20463014 qui est entièrement démontable et constituée d'un socle à roulettes, d'une structure d'étagères télescopique recouverte d'une housse isolante et d'un groupe froid amovible

EP 2 638 825 A1 divulgue une étagère pliable pour présentoir réfrigéré. WO 2005/044060 A1 divulgue des caissons réfrigérants assemblés dans un châssis et utilisés chacun comme un compartiment de consigne.

Cependant aucune des armoires réfrigérées mobile de ce type ne comporte de système de casier verrouillable permettant une livraison sécurisée de produits frais.

La présente invention vise à pallier tous ces inconvénients en proposant un dispositif permettant le stockage de produits frais dans des compartiments réfrigérés et verrouillés et étant intégralement et aisément pliable, démontable et transportable.

### Brève description des dessins

Dans cette description, on se réfère aux dessins annexés sur lesquels :
- Figure 1 : vue isométrique du dispositif
- Figure 2 : vue du socle
- Figure 3 : vue isométrique de la structure extérieure dépliée
- Figure 4 : vue de profil de la structure extérieure pliée
- Figure 5 : vue isométrique d'un module de la structure intérieure dépliée
- Figure 6 : vue de profil d'un module de la structure intérieure pliée
- Figure 7 : vue de profil d'un détail de la façade
- Figure 8 : vue de profil d'un casier
- Figure 9 : vue intérieure du bâti de la structure intérieure
- Figure 10 : vue éclatée du dispositif.

### Sommaire de l'invention

La présente invention permet d'améliorer l'existant en proposant un dispositif réfrigéré pliable et transportable, permettant d'entreposer des produits dans des casiers à ouverture sécurisée.

Il s'agit d'un dispositif réfrigéré pliable et mobile constitué de l'association réversible de trois éléments :
- un socle,
- une structure extérieure pliable positionnée sur le socle,
- une structure intérieure pliable à casiers s'encastrant dans la structure extérieure pliable, ledit socle contenant un groupe frigorifique amovible, ladite structure extérieure pliable comportant au moins une façade hermétique constituée par un côté fermé par une porte frigorifique, les autres côtés de ladite structure étant recouverts d'un moyen d'isolation isotherme amovible, ladite structure intérieure pliable à casiers étant constituée d'au moins un module comportant un bâti de façade, une paroi grillagée verticale parallèle audit bâti et au moins deux parois grillagées horizontales positionnées entre le bâti et la paroi verticale, l'ensemble délimitant au moins un volume clos à l'intérieur de la structure extérieure pliable, ledit volume clos constituant un casier comportant au moins une cloison mobile fixée par charnière à la paroi verticale, ladite cloison mobile constituant un moyen de modulation du volume du casier en deux sous-casiers, chacun desdits casier et sous-casiers étant fermé par au moins une porte comportant un moyen d'accès sécurisé, ladite porte étant solidaire du bâti.

Préférentiellement, le socle et la structure extérieure pliable comportent des moyens pour les rendre solidaires et des moyens d'étanchéité.

Selon une variante, la structure extérieure pliable et la structure intérieure pliable comportent des moyens pour les rendre solidaires.

De manière avantageuse, le moyen d'isolation isotherme est solidarisé à la structure extérieure pliable par des moyens de fixation compris sur la façade hermétique.

Préférentiellement, au moins deux des parois de la structure extérieure comportent des charnières constituant des moyens de pliage.

Selon un autre mode de réalisation, lesdites parois horizontales de la structure intérieure pliable comportent des charnières constituant des moyens de pliage.

Avantageusement, la structure intérieure pliable comporte au moins un moyen de verrouillage de ladite cloison mobile.

Selon un mode préféré de réalisation, le moyen d'accès sécurisé de ladite porte de la structure intérieure pliable est une serrure à solénoïde.

Selon une autre variante, le moyen d'accès sécurisé de ladite porte de la structure intérieure pliable est une serrure électrique

Selon un mode avantageux de réalisation, le dispositif comporte un lecteur informatique relié au moyen d'accès sécurisé de ladite porte de la structure intérieure pliable, ledit lecteur informatique constituant un moyen de commande de l'ouverture de ladite porte.

### Description détaillée des modes préférés de réalisation

Selon un mode préféré de réalisation, le dispositif (1) selon l'invention consiste à associer une structure extérieure pliable (2), une structure intérieure pliable (3), une housse isotherme (4) et un socle amovible (5) contenant un groupe frigorifique (6).

Dans la présente description, le terme vertical est utilisé pour désigner un axe vertical par rapport au sol sur lequel est posé le dispositif (1) et le terme horizontal est utilisé pour désigner un axe horizontal par rapport au sol sur lequel est posé le dispositif (1).

Le socle (5) [figure 2] du dispositif contient le groupe frigorifique (6). Ce dernier permet d'obtenir et de maintenir une température adaptée à la conservation des aliments dans l'intérieur du dispositif (1).

Le socle (5) a une forme de prisme carré droit, les deux faces carrées étant la partie inférieure et la partie supérieure (7) du socle, les quatre faces latérales étant rectangulaires. Le socle repose sur quatre roulettes (12) comportant un frein de blocage, fixées sur sa partie inférieure. Les roulettes à frein (12) vont permettre de déplacer facilement le dispositif (1) puis de l'immobiliser une fois l'emplacement choisi. Au moins une des parois latérales du socle (5) est équipée d'une grille d'aération (8) qui va permettre la ventilation du bloc froid (6). Par ailleurs, l'une des parois latérales comporte un trou destiné à laisser passer le fil d'alimentation du bloc frigorifique (6). La face supérieure (7) du socle (5) comprend en son centre une ouverture circulaire (9). A l'intérieur du socle, sous cette ouverture (9), se trouve un ventilateur qui va optimiser la diffusion du froid généré par le bloc frigorifique (6), l'ouverture servant à laisser circuler cet air ainsi diffusé. La face supérieure (7) du socle comporte également quatre renfoncements circulaires (10). Ces renfoncements (10) sont situés sur le même axe que les roulettes fixées sous le bloc et vont permettre de loger les roulettes d'un autre socle (5) lorsqu'il est nécessaire d'empiler plusieurs socles les uns sur les autres lorsque les dispositifs (1) sont repliés, démontés et rangés. A chaque angle de la partie supérieure (7) du socle (5) se trouvent des moyens de fixation (11) de la structure extérieure pliable du dispositif (1). Chaque moyen de fixation (11) est composé d'une tige (11a) située sur le périmètre de la partie supérieure (7) et d'un crochet (11b) positionné derrière la tige (11a). Chacune des quatre tiges (11a) va s'insérer dans un trou de forme et dimensions complémentaires situé dans la partie inférieure de la structure extérieure pliable (2) et va permettre le guidage et le maintien de la structure extérieure pliable (2) sur le socle (5). Chacun des crochets (11b) est associé à une fixation grenouillère ou fermeture à levier (13) présente sur la structure extérieure pliable (2), les fixations grenouillères (13) venant se bloquer dans les crochets (11b) et assurer ainsi le blocage de la structure extérieure (2) sur le socle (5).

La structure extérieure pliable (2) [figures 3 et 4] va venir se positionner sur le socle (5). Elle a une forme de parallélépipède rectangle comportant une façade avant (14), une façade arrière (15), un côté droit (16), un côté gauche (17), un fond ouvert (19) et un toit ouvert (18).

Le fond (19) et le toit (18) ont les mêmes dimensions que la partie inférieure et la partie supérieure (7) du socle (5). Afin d'assurer l'étanchéité entre le socle (5) et la structure extérieure pliable (2), lorsque cette dernière est positionnée sur ledit socle (5), un joint d'étanchéité ou moyen d'étanchéité est fixé sur le pourtour du fond (19) de la structure extérieure (2). Selon une variante, un joint d'étanchéité peut être fixée sur le pourtour de la partie supérieure (7) du socle (5).

La façade avant (14) et la façade arrière (15) sont des façades hermétiques, ouvertes et associées à une porte frigorifique (14b, 15b) qui va en assurer la fermeture. Chaque façade comporte, sur son pourtour, un cadre (14a, 15a) rectangulaire. Le cadre (14a, 14b) est constitué d'une armature rectangulaire (14a', 15a'), associée, sur ses deux parois verticales, à une cornière en forme de L (14a", 15a") fixée de manière à ce que l'un des côtés de ladite cornière soit parallèle à l'un des côtés (16,17) de la structure extérieure (2). La cornière (14a", 15a") participe à l'étanchéité du dispositif (1) et à la fixation de la housse isotherme (4). Sur la face extérieure du cadre (14a, 15a) va venir se fixer la porte frigorifique (14b, 15b) montée sur des charnières (14c, 15c). Afin d'assurer l'étanchéité entre le cadre (14a, 15a) et la porte (14b, 15b), un joint souple (20) est fixé sur tout le pourtour intérieur de la porte.

La côté droit (16) et le côté gauche (17) de la structure extérieure pliable (2) sont grillagés. Ce grillage a une double fonction : laisser circuler le froid dans l'ensemble de la structure pliable (2) et empêcher toute intrusion non souhaitée.

Le côté droit (16) de la structure pliable (2) est divisé en deux parties égales (16c,16c') séparées par une charnière centrale (16a) allant du toit (18) au fond (19). Chacun de ses côtés, mitoyen d'une part de la façade avant (14) et d'autre part de la façade arrière (15), est également monté sur une charnière latérale (16b).

Le côté gauche (17) est réalisé sur la même structure : il est divisé en deux parties (17c, 17c') avec une charnière centrale (17a) et deux charnières latérales (17b).

Les charnières présentes sur les côtés (16, 17) de la structure extérieure sont des moyens de pliage qui permettent un pliage et dépliage facile de ladite structure (2). En appuyant sur les façades avant (14) et arrière (15), une pression va être exercée sur les deux parties de chaque côté (16c, 16c', 17c, 17c') qui vont se replier autour de leur charnière centrale (16a, 17a) en se rabattant l'une contre l'autre grâce au pivot assuré par les charnières latérales (16b, 17b). La façade avant (14) et la façade arrière (15) se retrouvent alors positionnées l'une contre l'autre, simplement séparées par les grilles repliées des côtés droit (16) et gauche (17). Lorsque l'on veut déplier la structure extérieure (2), il suffit alors de tirer simultanément sur les deux façades (14, 15), le mouvement d'écartement entrainant le dépliage des autres côtés (16, 17).

Selon une variante, le toit (18) de la structure extérieure pliable (2) est grillagé et comporte une charnière centrale et deux charnières latérales, la charnière centrale séparant le toit en deux parties égales, lesdites charnières allant du côté droit (16) au côté gauche et permettant le pliage du toit.

Les parois grillagées des côtés droit (16) et gauche (17) comportent, sur leur face intérieure, des rails de fixation associés à des réglettes en forme de U. Chaque partie de chaque côté (16c, 16c', 17c, 17c') comporte trois réglettes, fixées horizontalement, et les réglettes des parties mitoyennes (16c/16c' et 17c/17c') sont associées deux à deux de manière à former trois axes horizontaux sur chaque côté (16, 17). Les couples de réglettes du côté droit (16) sont fixés au même niveau que les couples de réglettes du côté gauche (17). Lesdites réglettes servent à consolider l'installation de la structure intérieure (3) dans la structure extérieure (2). Elles peuvent aussi servir à recevoir des étagères classiques lorsque la structure intérieure (3) n'est pas installée dans la structure extérieure (2).

Une fois dépliée, la structure extérieure est positionnée sur le socle (5). Chacun des deux cadres (14a, 15a) présents sur la façade avant (14) et la façade arrière (15), comporte sur son côté mitoyen avec le socle (5), lorsque socle (5) et structure extérieure (2) sont associés, deux trous qui vont venir se placer sur les tiges (11a) de forme et dimensions complémentaires présentes sur le socle (5). Associées aux tiges (11a), les trous vont assurer le guidage du positionnement et le maintien de la structure extérieure (2) sur le socle (5). La fixation sera ensuite consolidée grâce à quatre grenouillères (13) positionnées sur la partie intérieure du cadre de la façade arrière (15a) et de la façade avant (14a). Les grenouillères (13) vont venir se bloquer dans les crochets (11b) présents sur le socle (5).

Une fois la structure extérieure (2) dépliée, positionnée et fixée sur le socle contenant le bloc frigorifique (6), il est possible d'installer la housse isotherme et la structure intérieure (3).

La housse isotherme (4) ou moyen d'isolation isotherme est réalisée dans un matériau isotherme souple et recouvre le côté droit (16), le côté gauche (17) et le toit (18) de la structure extérieure (2). La housse est réalisée en une seule pièce et ses dimensions correspondent aux dimensions des parois qu'elle recouvre. Sur les côtés (17, 18), la housse s'insère dans le cadre (14a, 15a) des façades (14, 15), entre l'armature (14a', 15a') et la cornière (14a", 15a"). Elle est ensuite vissée sur le cadre (14a, 15a).

Lorsque la housse isotherme (4) est placée sur la structure extérieure (3), l'ensemble formé par ces deux éléments peut être plié et déplié selon les besoins et l'usage fait du dispositif (1).

La fixation de la housse isotherme (4) sur la structure extérieure pliable (2) est complétée par une barre de fixation (32) fixée sur chacun des côté (16, 17) de la structure extérieure. La barre a une longueur égale à la largeur des côtés (16, 17). Sur chacune de ses extrémités, la barre est fixée sur le cadre (14a, 15a) des façades (14, 15) de la structure par un moyen de fixation (33). Selon un mode préféré de réalisation, le moyen de fixation (33) est une vis antivol dont la tête a une forme spécifique, qui ne peut être vissée ou dévissée par un tournevis standard mais qui nécessite l'utilisation d'un outil personnalisé. La vis (33) va traverser successivement la cornière (14a", 15a''), la housse isotherme (4) et l'armature (14a", 15a") du cadre (14,15) sur lequel est vissé la barre de fixation, assurant le maintien de l'ensemble de ces éléments. Selon une variante, le moyen de fixation (33) peut être un verrou à clé.

La barre de fixation (32) comprend par ailleurs un lecteur informatique (34) amovible qui va commander l'ouverture des portillons donnant accès aux casiers (24, 25, 26, 27), comme décrit ci-après.

Selon une variante, la barre de fixation (32) comprenant le lecteur informatique (34) est remplacée par deux lecteurs informatiques (34) fixés sur chacun des cadres (14a, 15a) par un moyen de fixation sécurisé, chacun des lecteurs informatiques commandant l'ouverture des casiers situés du côté où il est positionné.

Selon un mode préféré de réalisation, la structure intérieure pliable (3) [figures 5, 6, 8 et 9] est composée de deux modules identiques pliables (3a et 3b), mobiles et indépendants l'un de l'autre, l'un (3a) étant destiné à être inséré à l'intérieur de la structure extérieure pliable (2) par la façade avant (14), l'autre étant destiné (3b) à être inséré à l'intérieur de la structure extérieure par la façade arrière (15). Chacun des modules (3a,3b) remplit la moitié du volume intérieur de la structure extérieure pliable (2).

Les deux modules étant strictement identiques, la description de l'un d'entre eux (3a) vaut description pour le second (3b).

Le module intérieur pliable (3a) est composé d'un bâti (21) sur lequel sont fixés des portillons (22), associé à une structure grillagée (23) constituant des casiers.

Le bâti (21) est de forme rectangulaire et son périmètre a des dimensions lui permettant de s'enchâsser très exactement dans le cadre (14a, 15a) de la façade (14,15). Le bâti (21) est composé de deux montants verticaux (21a), d'une traverse haute (21b) reliant les extrémités hautes des montants (21a), d'une traverse basse (21c) reliant les extrémités basses des montants (21a) et de trois traverses intermédiaires (21d). Les montants (21a), la traverse haute (21b) et la traverse basse (21c) du bâti (21) forment le périmètre dudit bâti (21). Montants et traverses sont constitués de tubes creux permettant le raccordement du câblage électronique, les fils circulant à l'intérieur des montants et traverses. Sur la partie intérieure de chacun des deux montants (21a) du bâti (21) sont fixés deux verrous (28) dont le pêne s'engage dans des trous correspondants situés dans le cadre (14a, 15a) de la façade (14,15). Ces verrous sont dotés de clés qui vont permettre la fixation de la structure intérieure (3) sur la structure extérieure (2) et son verrouillage et déverrouillage sécurisé. Les traverses intermédiaires (21d) sont espacées régulièrement, de manière à constituer, à l'intérieur du bâti, quatre rectangles égaux constituant la façade de quatre grands casiers (24, 25, 26 ,27). Chacune des façades desdits casiers (24, 25, 26, 27) est fermée par deux portillons grillagés (22) fixés par des charnières sur les montants (21a) du bâti (21).

Le bâti (21) équipé de portillons (22) est associé à une structure grillagée (23) formant l'intérieur des grands casiers (24,25,26,27). La structure grillagée comporte une paroi de fond (29) positionnée parallèlement au bâti (21), la paroi de fond étant aussi haute que le bâti (21) mais un peu moins large que ce dernier. Lorsque le module intérieur (3a) est déplié, la paroi de fond (29) se situe au centre du volume intérieur de la structure extérieure (2), accolée contre la paroi de fond du second module (3b).

La structure grillagée (23) comporte également cinq parois horizontales (30a,30b,30c,30d,30e) allant de la paroi du fond (29) au bâti (21) du module intérieur (3a, 3b), perpendiculaires à ces derniers. Chacune des parois horizontales (30) est fixée dans l'axe des cinq traverses du bâti (21b, 21c, 21d) et délimitent quatre volumes égaux constituant l'intérieur des quatre grands casiers (24, 25, 26, 27). La paroi horizontale la plus haute (30a) constitue le toit du module intérieur pliable (3a, 3b). Les quatre autres parois horizontales (30b, 30c, 30d, 30e) constituent les étagères sur lesquelles vont être entreposées les marchandises livrées.

Afin de permettre le pliage du module (3a, 3b), chacune des parois horizontales (30a,30b,30c,30d,30e) comporte trois charnières constituant des moyens de pliage: une charnière reliant la paroi horizontale à la paroi de fond (29), une charnière centrale, et une charnière reliant la paroi horizontale au bâti (21). En phase d'installation du dispositif (1), le module interne (3a,3b) est inséré dans la structure externe par l'une des façades. Il est mis en place et fixé grâce aux verrous (28) reliant le bâti (21) du module interne (3a, 3b) au cadre de la façade (14a, 14b). Il suffit ensuite d'exercer une pression sur la structure grillagée (23) pour qu'elle se déplie et que les parois (30a,30b,30c,30d,30e) se positionnent à l'horizontale. Les parois horizontales intérieures (30b, 30c, 30d), situées entre la paroi horizontale la plus haute (30a) et la paroi horizontale la plus basse (30e) vont venir se positionner à l'intérieur des réglettes positionnées sur l'intérieur des côtés droit et gauche (16, 17) de la structure extérieure (2). Les réglettes permettent de consolider et de soutenir les parois horizontales qui sont destinées à recevoir des charges de plusieurs kilos. Pour replier la structure, il conviendra de tirer la paroi du fond (29) vers le bâti, ce mouvement entrainant le repli des parois horizontales (30a,30b,30c,30d,30e) vers le haut, par un mouvement de rotation des charnières latérales et centrales.

Chacun des grands casiers (24,25,26,27) comprend une grille verticale de séparation (24a,25a,26a,27a) constituant un moyen de modulation du volume du casier. Cette grille est fixée à la structure grillagée (23) par un seul de ses côtés, par une charnière verticale positionnée sur le centre de la paroi du fond (29). Ainsi, la grille verticale (24a,25a,26a,27a) conserve une mobilité et peut, soit rester positionnée parallèlement à la paroi du fond (29), soit être positionnée perpendiculairement à ladite paroi du fond. Cette dernière position permet de séparer un grand casier (24,25,26,27) en deux parties, créant ainsi deux petits casiers (24'/24", 25'/25", 26'/26", 27'/27"), chacun des petits casiers étant fermé par un portillon (22). Lorsque toutes les grilles verticales (24a,25a,26a,27a) sont positionnées perpendiculairement à la paroi du fond, chaque module intérieur pliable (3a, 3b) est divisé en huit petits casiers (24'/24", 25'/25", 26'/26", 27'/27"). Un moyen de verrouillage (31) de chaque grille verticale est prévu sur les traverses (21b, 21c, 21d) du bâti. Il s'agit d'un verrou à clé accessible sur la partie extérieure de la traverse et actionnant un crochet de verrouillage situé sur la partie intérieure du bâti (21), ledit crochet venant accrocher la grille verticale et la maintenant de manière sécurisée dans cette position grâce au verrouillage. Ainsi, une personne ayant accès à l'un des petits casiers ne pourra pas, sans autorisation, accéder à l'autre casier mitoyen.

L'ouverture de chaque portillon est commandée par un système électronique actionnant une gâche électrique (35) ou serrure à solénoïde fixée derrière chaque portillon (22) et reliée par fils au lecteur informatique (34) présent sur la barre de fixation (32). Les gâches électriques (35) sont fixées sur la partie intérieure de la traverse haute (21b) et des traverses intermédiaires (21c) du bâti (21) de la structure intérieure (3). Sur chacune des ces traverses sont fixées deux gâches (35), chacune des gâches (35) commandant l'ouverture d'un portillon (22). Les gâches électriques (35) sont des boitiers contenant un système électronique, prolongées par un piston (37) mobile qui dépasse de la traverse sur laquelle la gâche (35) est fichée. Chacun des portillons (22), associé à une gâche (35), comporte sur sa face intérieure un œillet (36) solidaire du portillon, positionné de manière à ce que le piston de la gâche (37) vienne s'y loger lorsque le portillon (22) est fermé. Si le système électrique n'est pas actionné, le piston est maintenu sorti et assure ainsi le blocage du portillon en étant inséré dans l'œillet (36). Lorsqu'un signal électrique alimente la gâche (35), le piston (37) est attiré vers l'intérieur et libère le portillon (22) qui peut alors s'ouvrir.

Les gâches électriques (35) sont reliées au lecteur informatique par des fils circulant à l'intérieur du bâti (21) de la structure intérieure (3).

Une fois que la structure extérieure (2) est fixée sur le socle (5), recouverte de la housse isotherme (4) et que la structure intérieure (3) est installée, le dispositif est prêt à être utilisé.

Le client qui souhaite acheter des produits frais et être livré dans le dispositif (1) passe commande auprès du fournisseur et reçoit un QR code par e-mail ou mms. Au jour et à l'heure convenus, il présente son QR code au lecteur informatique (34) qui a été programmé pour associer le code à un (ou plusieurs) casier dans lequel est entreposé la marchandise et à débloquer l'ouverture du casier lors de la lecture du code. Selon la taille de la livraison, le QR code pourra déverrouiller un portillon (22) correspondant à un petit casier (24'/24", 25'/25", 26'/26", 27'/27") ou deux portillons (22) correspondant à un grand casier (24,25,26,27). Une fois les livraisons terminées, le dispositif est rapidement démontable et repliable, facilitant la manutention et permettant un important gain de place lors du transport et de l'entreposage.

Selon une variante, l'ouverture des portillons (22) peut être assurée par tout autre mode d'ouverture : clé, serrure électronique à code, etc.

De nombreuses variantes éventuellement susceptibles de se combiner peuvent ici être apportées sans jamais sortir du cadre de l'invention tel qu'il est défini ci-avant.

Les modifications non substantielles qui découleraient de façon évidente, pour l'homme de l'art, de l'utilisation ou de la fabrication dont le brevet est ici requis sans en altérer les dispositions originales, n'en seraient que de simples équivalents techniques et entrent également dans le cadre de la présente invention.

## Revendications

1. Dispositif (1) réfrigéré pliable et mobile constitué de l'association réversible de trois éléments :
- un socle (5),
- une structure extérieure pliable (2) positionnée sur le socle,
- une structure intérieure pliable (3) s'encastrant dans la structure extérieure pliable,
ledit socle (5) contenant un groupe frigorifique (6), ladite structure extérieure pliable (2) comportant au moins une façade hermétique (14,15) constituée par un côté fermé par une porte frigorifique (14b,15b), ladite structure intérieure pliable (3) étant constituée d'au moins un module (3a,3b), **caractérisé en ce que**:
- ladite structure intérieure pliable comporte des casiers;
- les côtés autres que la façade hermétique de ladite structure (2) sont recouverts d'un moyen d'isolation isotherme amovible (4);
- l'au moins un module de ladite structure intérieure pliable comporte un bâti de façade (21), une paroi grillagée verticale (29) parallèle audit bâti (21) et au moins deux parois grillagées horizontales (30) positionnées entre le bâti (21) et la paroi verticale (29), l'ensemble (21, 29,30) délimitant au moins un volume clos à l'intérieur de la structure extérieure pliable (2), ledit volume clos constituant un casier (24,25,26,27) comportant au moins une cloison mobile (24a, 25a, 26a, 27a) fixée par une charnière à la paroi verticale (29), ladite cloison mobile constituant un moyen de modulation du volume du casier en deux sous-casiers (24',24",25',25",26',26"), chacun desdits casier (24,25,26,27) et sous-casiers (24',24",25',25",26',26") étant fermé par au moins une porte (22) comportant un moyen d'accès sécurisé (35), ladite porte (22) étant solidaire du bâti (21).

2. Dispositif (1) réfrigéré pliable et mobile selon la revendication précédente **caractérisé en ce que** le socle (5) et la structure extérieure pliable (2) comportent des moyens pour les rendre solidaires (11,13) et des moyens d'étanchéité.

3. Dispositif (1) réfrigéré pliable et mobile selon la revendication 1 **caractérisé en ce que** la structure extérieure pliable (2) et la structure intérieure pliable (3) comportent des moyens pour les rendre solidaires (28).

4. Dispositif (1) réfrigéré pliable et mobile selon l'une des revendications précédentes **caractérisé en ce que** le moyen d'isolation isotherme (4) est solidarisé à la structure extérieure pliable (2) par des moyens de fixation compris sur ladite façade hermétique (14,15).

5. Dispositif (1) réfrigéré pliable et mobile selon l'une des revendications précédentes **caractérisé en ce que** qu'au moins deux des parois de la structure extérieure (2) comportent des charnières constituant des moyens de pliage.

6. Dispositif (1) réfrigéré pliable et mobile selon l'une des revendications précédentes **caractérisé en ce que** lesdites parois horizontales (30) de la structure intérieure pliable (3) comportent des charnières constituant des moyens de pliage.

7. Dispositif (1) réfrigéré pliable et mobile selon l'une des revendications précédentes **caractérisé en ce que** la structure intérieure pliable (3) comporte au moins un moyen de verrouillage (31) de ladite cloison mobile (24a, 25a, 26a, 27a).

8. Dispositif (1) réfrigéré pliable et mobile selon l'une des revendications précédentes **caractérisé en ce que** le moyen d'accès sécurisé (35) de ladite porte (22) de la structure intérieure pliable (3) est une serrure à solénoïde.

9. Dispositif (1) réfrigéré pliable et mobile selon l'une des revendications précédentes **caractérisé en ce que** le moyen d'accès sécurisé (35) de ladite porte (22) de la structure intérieure pliable (3) est une serrure électrique.

10. Dispositif (1) réfrigéré pliable et mobile selon l'une des revendications précédentes **caractérisé en ce que** le dispositif comporte un lecteur informatique (34) relié au moyen d'accès sécurisé (35) de ladite porte (22) de la structure intérieure pliable (3), ledit lecteur informatique constituant un moyen de commande de l'ouverture de ladite porte (22).

## Patentansprüche

1. Bewegbare, tragbare, gekühlte Vorrichtung (1), die durch reversibles Verbinden von drei Elementen ausgebildet ist:
- einer Basis (5),
- einer klappbaren Außenstruktur (2), die auf der Basis positioniert ist,
- einer klappbaren Innenstruktur (3), die in die klappbare Außenstruktur eingebaut ist,
wobei die Basis (5) eine Kühleinheit (6) enthält, wobei die klappbare Außenstruktur (2) wenigstens eine hermetische Front (14, 15) umfasst, die durch eine Seite ausgebildet ist, die durch eine Kühlschranktür (14b, 15b) geschlossen ist, wobei die klappbare Innenstruktur (3) durch wenigstens ein Modul (3a, 3b) ausgebildet ist,
**dadurch gekennzeichnet, dass**:
- die klappbare Innenstruktur (3) Fächer aufweist;
- die anderen Seiten als die hermetische Front der Struktur (2) mit einem entfernbaren isothermen Isoliermittel (4) bedeckt sind;
- wobei wenigstens ein Modul der klappbaren Innenstruktur Folgendes umfasst:
einen Frontrahmen (21), eine vertikale, mit Draht abgeschirmte Wand (29) parallel zu dem Rahmen (21) und wenigstens zwei horizontale, mit Draht abgeschirmte Wände (30), die zwischen dem Rahmen (21) und der vertikalen Wand (29) positioniert sind, wobei die Anordnung (21, 29, 30) wenigstens ein eingeschlossenes Volumen innerhalb der klappbaren Außenstruktur (2) begrenzt, wobei das eingeschlossene Volumen ein Fach (24, 25, 26, 27) ausbildet, das wenigstens eine bewegbare Trennwand (24a, 25a, 26a, 27a) umfasst, die durch ein Scharnier an der vertikalen Wand (29) befestigt ist, wobei die bewegbare Trennwand ein Mittel zum Anpassen des Volumens des Fachs in zwei Unterfächer (24', 24", 25', 25", 26', 26") ausbildet, wobei jedes der Fächer (24, 25, 26, 27) und Unterfächer (24', 24", 25', 25", 26', 26") durch wenigstens eine Tür (22) geschlossen ist, die ein sicherheitsgeschütztes Zugangsmittel (35) umfasst, wobei die Tür (22) starr mit dem Rahmen (21) verbunden ist.

2. Bewegbare, klappbare, gekühlte Vorrichtung (1) nach dem vorhergehenden Anspruch, **dadurch gekennzeichnet, dass** die Basis (5) und die klappbare Außenstruktur (2) Mittel (11, 13) für eine gegenseitige starre Verbindung und ein Dichtungsmittel umfassen.

3. Bewegbare, klappbare, gekühlte Vorrichtung (1) nach Anspruch 1, **dadurch gekennzeichnet, dass** die klappbare Außenstruktur (2) und die klappbare Innenstruktur (3) ein Mittel (28) für die gegenseitige starre Verbindung umfassen.

4. Bewegbare, klappbare, gekühlte Vorrichtung (1) nach einem der vorhergehenden Ansprüche, **dadurch gekennzeichnet, dass** das isotherme Isoliermittel (4) durch ein Befestigungsmittel an der hermetischen Front (14, 15) mit der klappbaren Außenstruktur (2) starr verbunden ist.

5. Bewegbare, klappbare, gekühlte Vorrichtung (1) nach einem der vorhergehenden Ansprüche, **dadurch gekennzeichnet, dass** wenigstens zwei der Wände der Außenstruktur (2) Scharniere umfassen, die Klappmittel ausbilden.

6. Bewegbare, klappbare, gekühlte Vorrichtung (1) nach einem der vorhergehenden Ansprüche, **dadurch gekennzeichnet, dass** die horizontalen Wände (30) der klappbaren Innenstruktur (3) Scharniere umfassen, die Klappmittel ausbilden.

7. Bewegbare, klappbare, gekühlte Vorrichtung (1) nach einem der vorhergehenden Ansprüche, **dadurch gekennzeichnet, dass** die klappbare Innenstruktur (3) wenigstens ein Mittel (31) zum Verriegeln der bewegbaren Trennwand (24a, 25a, 26a, 27a) umfasst.

8. Bewegbare, klappbare, gekühlte Vorrichtung (1) nach einem der vorhergehenden Ansprüche, **dadurch gekennzeichnet, dass** das sicherheitsgeschützte Zugangsmittel (35) für die Tür (22) der klappbaren Innenstruktur (3) eine Magnetspulenverriegelung ist.

9. Bewegbare, klappbare, gekühlte Vorrichtung (1) nach einem der vorhergehenden Ansprüche, **dadurch gekennzeichnet, dass** das sicherheitsgeschützte Zugangsmittel (35) für die Tür (22) der klappbaren Innenstruktur (3) eine elektrische Verriegelung ist.

10. Bewegbare, klappbare, gekühlte Vorrichtung (1) nach einem der vorhergehenden Ansprüche, **dadurch gekennzeichnet, dass** die Vorrichtung ein computerisiertes Lesegerät (34) umfasst, das mit dem sicherheitsgeschützten Zugangsmittel (35) für die Tür (22) der klappbaren Innenstruktur (3) verbunden ist, wobei das computergesteuerte Lesegerät ein Mittel zum Steuern des Öffnens der Tür (22) ausbildet.

## Claims

1. A movable, foldable, refrigerated device (1), consisting of the reversible association of three elements:
- a base (5),
- a foldable exterior structure (2) positioned on the base,
- a foldable interior structure (3) which is built into the foldable exterior structure,
said base (5) containing a refrigerating unit (6), said foldable exterior structure (2) comprising at least one hermetic facade (14, 15) consisting of a side closed by a refrigerating door (14b, 15b), said foldable interior structure (3) being formed by at least one module (3a, 3b),
**characterized in that**:
- said foldable interior structure comprises compartments;
- the sides other than the facade of said structure (2) are covered by a removable isothermal insulating means (4);
- the at least one module of said foldable interior structure comprises a facade frame (21), a vertical wire-screened wall (29) parallel to said frame (21) and at least two horizontal wire-screened walls (30) positioned between the frame (21) and the vertical wall (29), the assembly (21, 29, 30) delimiting at least one enclosed volume inside the foldable exterior structure (2), said enclosed volume forming a compartment (24, 25, 26, 27) comprising at least one movable partition (24a, 25a, 26a, 27a) that is fixed by a hinge to the vertical wall (29), said movable partition forming a means for modulating the volume of the compartment into two sub-compartments (24', 24", 25', 25", 26', 26"), each of said compartments (24, 25, 26, 27) and sub-compartments (24', 24", 25', 25", 26', 26") being closed by at least one door (22) comprising a secured access means (35), said door (22) being rigidly connected to the frame (21).

2. The movable, foldable, refrigerated device (1) according to the preceding claim, **characterized in that** the base (5) and the foldable exterior structure (2) comprise means (11, 13) for mutual rigid connection and sealing means.

3. The movable, foldable, refrigerated device (1) according to claim 1 **characterized in that** the foldable exterior structure (2) and the foldable interior structure (3) comprise means (28) for mutual rigid connection.

4. The movable, foldable, refrigerated device (1) according to any of the preceding claims **characterized in that** the isothermal insulating means (4) is rigidly connected to the foldable exterior structure (2) by attachment means included on said hermetic facade (14, 15).

5. The movable, foldable, refrigerated device (1) according to any of the preceding claims **characterized in that** at least two of the walls of the exterior structure (2) comprise hinges forming folding means.

6. The movable, foldable, refrigerated device (1) according to any of the preceding claims **characterized in that** said horizontal walls (30) of the foldable interior structure (3) comprise hinges forming folding means.

7. The movable, foldable, refrigerated device (1) according to any of the preceding claims **characterized in that** the foldable interior structure (3) comprises at least one means (31) for locking said movable partition (24a, 25a, 26a, 27a).

8. The movable, foldable, refrigerated device (1) according to any of the preceding claims **characterized in that** the secured access means (35) for said door (22) of the foldable interior structure (3) is a solenoid lock.

9. The movable, foldable, refrigerated device (1) according to any of the preceding claims **characterized in that** the secured access means (35) for said door (22) of the foldable interior structure (3) is an electric lock.

10. The movable, foldable, refrigerated device (1) according to any of the preceding claims **characterized in that** the device comprises a computing reader (34) connected to the secured access means (35) for said door (22) of the foldable interior structure (3), said computing reader forming a means for controlling the opening of said door (22).
